# EUROPÄISCHE PATENTSCHRIFT

(11) **EP 0 197 885 B1**
(45) Veröffentlichungstag und Bekanntmachung des Hinweises auf die Patenterteilung: **31.05.1989**
(21) Anmeldenummer: 86730030.3
(22) Anmeldetag: 24.02.1986
(51) Int. Cl.: B66C 1/66, B66C 1/54

(54) **Ladegeschirr für Katalysatorkorb**
Lifting yoke for a catalytic basket
Dispositif de levage pour panier catalyseur

(30) Priorität: 29.03.1985 DE 3512103
(43) Veröffentlichungstag der Anmeldung: 15.10.1986
(73) Patentinhaber: MANNESMANN Aktiengesellschaft, 40027 Düsseldorf (DE)
(72) Erfinder: Strobach, Karl, D-4100 Duisburg 29 (DE)
(74) Vertreter: Meissner, Peter E., Dipl.-Ing.

(56) Entgegenhaltungen:
- FR-A- 1 235 801
- FR-A- 1 337 489
- FR-A- 2 514 738
- GB-A- 945 212
- US-A- 1 431 945

## Beschreibung

Die Erfindung betrifft ein Ladegeschirr für den Transport von Katalysatorkörben.

Zur Behandlung der Rauchgase in Kraftwerken, die mit fossilen Brennstoffen befeuert werden, sind eine Reihe von Verfahren entwickelt worden, so z.B. die katalytische Reduktion von Stickoxiden (N0₂). Die dafür benötigen Katalysatoren werden als stangenförmig ausgebildete Einzelelemente zur Erleichterung des Transports und des Einbaus in den Reaktor, in dem die Rauchgase behandelt werden, in sogenannte Katalysatorkörbe eingesetzt und auf diese Weise gebündelt. Die Beladung des Reaktorraums und der Austausch unbrauchbarer Katalysatoren kann so sehr viel schneller erfolgen.

Wesentlich ist, daß diese Katalysatorkörbe möglichst platzsparend ausgeführt sind, damit der Raum des Reaktors weitestgehend für das eigentliche Katalysatormaterial und damit für die beabsichtigten Reaktionen zur Verfügung steht. Dies bedeutet insbesondere, daß der Zwischenraum zwischen den in einer Ebene aneinandergereihten Katalysatorkörben möglichst gering sein soll, da dieser Zwischenraum einen verlorenen Volumenanteil darstellt, der sogar abgedichtet werden muß, damit die Rauchgase nur die eigentlichen Katalysatorelemente durchströmen. Andererseits ist es erforderlich, daß die Katalysatorkörbe wegen ihres hohen Gewichtes (z.B. 1-2 t) mit einem Hebezeug bewegt und daher entsprechende Anhängevorrichtungen vorgesehen werden müssen, deren Platzbedarf bisher ein dichtes Aneinanderreihen der Katalysatorkörbe verhinderte.

Ein Ladegeschirr mit den Merkmalen des Oberbegriffes ist aus der FR-A 2 514 738 bekannt, wobei hier rückziehbare Arretierbolzen vorgesehen sind.

Ferner ist aus der US-A 1 431 945 eine Traganordnung bekannt mit Kniehebeln zur Betätigung der eine Verriegelung herbeiführenden Schubstangen. Diese Kniehebel ragen aber in jeder Position, d.h. ob verriegelt oder entriegelt über den Tragrahmen hinaus und damit muß zwischen den einzelnen Katalysatorkörben ein ausreichender Bewegungsabstand für die Kniehebel verbleiben.

Aufgabe der Erfindung ist es daher, ein Ladegeschirr vorzuschlagen, mit dessen Hilfe Katalysatorkörbe sicher gehoben, transportiert und nahezu lückenlos aneinandergereiht werden können.

## Patentansprüche

1. Ladegeschirr für einen Katalysatorkorb mit einem ebenen, biegesteifen, in der Grundform rechteckigen Tragrahmen, der im Bereich seiner Ecken mindestens vier Haltebolzen, die nach außen über die Begrenzung des Tragrahmens hinaus verschiebbar und arretierbar sind, für das Anhängen des Katalysatorkorbes aufweist, und an dessen Oberseite im Bereich seiner senkrecht auf der Tragrahmenebene stehenden Schwerachse eine Anhängevorrichtung für ein Hebezeug angeordnet ist, dadurch gekennzeichnet, daß die Haltebolzen (2) paarweise jeweils einer Kniehebelkonstruktion (Kniehebel 4a, 4b) zugeordnet sind, durch die sie in die Halteposition einrückbar sind, wobei die beiden Kniehebelkonstruktionen (Kniehebel 4a, 4b) über zwei Schubstangen (5a, 5b) betätigt werden, die an den Enden eines drehbar in dem Tragrahmen (1) gelagerten, zweiarmigen Betätigungshebels (6) angelenkt sind, und daß die Schubstangen (5a, 5b) und Kniehebel (4a, 4b) während ihrer Betätigungsbewegungen nicht über die Begrenzung des Tragrahmens (1) hinausragen.

2. Ladegeschirr nach Anspruch 1, dadurch gekennzeichnet, daß der Betätigungshebel (6) starr mit einem Ende einer Drehachse (7) verbunden ist, an deren anderem Ende ein Handhebel (8a, 8b) starr befestigt ist.

3. Ladegeschirr nach Anspruch 1 oder 2, dadurch gekennzeichnet, daß die Haltebolzen (2) mittels eines elektromagnetischen oder elektromotorischen Antriebes zu betätigen sind.

4. Ladegeschirr nach einem der Ansprüche 1 bis 3, dadurch gekennzeichnet, daß außen am Tragrahmen (1) mindestens drei Nocken (13) als Höhenanschlag angeordnet sind.

## Claims

1. Handling gear for a catalyser cage with a flat, rigid supporting frame which has a rectangular basic shape and which has in the region of its corners at least four holding bolts for suspending the catalyser cage, which bolts can be displaced outwards and secured beyond the limits of the suppporting frame, and on the upper side of which frame a suspension device for lifting apparatus is located in the region of the axis through its centre of gravity, which is perpendicular to the plane of the supporting frame, characterised in that the holding bolts (2) are each allocated in pairs to a toggle lever system (toggle levers 4a, 4b) by which they can be brought into the holding position, the two toggle lever systems (toggle levers 4a, 4b) being operated by two push rods (5a, 5b) articulated on the ends of a two- armed operating lever (6) which is mounted rotatably in the supporting frame (1), and in that the push rods (5a, 5b) and toggle levers (4a, 4b) do not project beyond the limits of the supporting frame (1) during their operating movements.

2. Handling gear according to Claim 1, characterised in that the operating lever (6) is rigidly connected to one end of a swivel pin (7), at the other end of which is rigidly attached a hand lever (8a, 8b).

3. Handling gear according to Claim 1 or 2, characterised in that the holding bolts (2) are operated by means of an electromagnetic or electric motor drive.

4. Handling gear according to one of Claims 1 to 3, characterised in that at least three tappets (13) are arranged on the outside of the supporting frame (1) as a height stop.

## Revendications

1. Appareil de levage pour un panier de catalyseur, comportant un châssis de support plan, rigide à la flexion, généralement rectangulaire, qui présente dans la zone de ses coins au moins quatre bou-Ions de support, pour l'accrochage du panier de catalyseur, qui peuvent être déplacés et arrêtés vers l'extérieur au-delà des limites du châssis, et sur la face supérieure duquel est disposé un dispositif d'accrochage pour un engin de levage, dans la zone de son axe perpendiculaire au plan du châssis, caractérisé en ce que les boulons de support (2) sont à chaque fois associés par paire à un agencement de leviers coudés (leviers coudés 4a, 4b), grâce auxquels ils peuvent être engagés dans la position de support, les deux agencements de leviers coudés (leviers coudés 4a, 4b) étant actionnés par deux bielles (5a, 5b), qui sont articulées aux extrémités d'un levier d'actionnement (6) à deux bras, monté rotatif dans le châssis de support (1), et en ce que les bielles (5a, 5b) et les leviers coudés (4a, 4b) ne font pas saillie, pendant leurs déplacements, au-delà des limites du châssis de support (1).

2. Appareil de levage selon la revendication 1, caractérisé en ce que le levier d'actionnement (6) est relié rigidement à une extrémité d'un axe de rotation (7), à l'autre extrémité duquel est fixé rigidement un levier (8a, 8b).

3. Appareil de levage selon la revendication 1 ou 2, caractérisé en ce que les boulons de support (2) sont actionnés par un entraînement électromagnétique ou électromécanique.

4. Appareil de levage selon une des revendications 1 à 3, caractérisé en ce qu'à l'extérieur sur le châssis de support (1), sont disposés au moins trois ergots (13) en tant que butées de hauteur.
